# EUROPÄISCHE PATENTSCHRIFT

(11) **EP 0 039 765 B1**
(45) Veröffentlichungstag und Bekanntmachung des Hinweises auf die Patenterteilung: **08.02.1984**
(21) Anmeldenummer: 81101857.1
(22) Anmeldetag: 13.03.1981
(51) Int. Cl.: B41F 27/12

(54) **Vorrichtung zum Befestigen von biegsamen Druckplatten auf dem Plattenzylinder von Rotationsdruckmaschinen**
Device for mounting flexible printing plates on the plate cylinder of rotary printing presses
Dispositif pour le montage de plaques flexibles sur un cylindre de plaques pour rotatives

(30) Priorität: 13.05.1980 DE 3018249
(43) Veröffentlichungstag der Anmeldung: 18.11.1981
(73) Patentinhaber: M.A.N.-ROLAND Druckmaschinen Aktiengesellschaft, 63012 Offenbach (DE)
(72) Erfinder: Burger, Rainer, D-8900 Augsburg (DE); Kleininger, Werner, D-8902 Neusäss (DE)

## Beschreibung

Die Erfindung betrifft eine Vorrichtung zum Befestigen von biegsamen Druckplatten auf dem Plattenzylinder von Rotationsdruckmaschinen, mit Merkmalen, wie aus dem Oberbegriff des Anspruchs 1 ersichtlich und aus der DE-A 26 54 255 bekannt.

Weitere Vorrichtungen zum Befestigen von biegsamen Druckplatten auf dem Plattenzylinder von Rotationsdruckmaschinen sind beispielsweise aus der DE-A 23 34 127, ferner aus der DE-B 26 20 427 und dem DE-U7825185 bekannt. Nachteilig ist jedoch bei jeder der aus einer der drei genannten Druckschriften bekannten Druckplattenbefestigungsvorrichtungen, daß dort neben einer Klemmeinrichtung, bestehend aus einer Klemmfederanordnung und einem Klemmkörper, jeweils noch ein separater Spannkörper vorgesehen ist; letzteres erfordert zum einen eine räumlich relativ groß gestaltete Grube, des weiteren eine formseitig sehr exakt ausgebildete Grube und zum anderen außerdem Vorrichtungen zum Verdrehen und Festklemmen des Spannkörpers. Letzterer wird zum Spannen, d. h. festen Andrücken des Klemmkörpers, gegen die Druckplattenenden verdreht und in dieser verdrehten Stellung arretiert. Die bei der Plattenzylinderrotation auftretende Zentrifugalkraft wird bei diesen bekannten Vorrichtungen nicht zum Spannen des Klemmkörpers ausgenutzt. Außerdem sind solche Vorrichtungen, die einen derartigen zusätzlichen Spannkörper aufweisen, in der Herstellung relativ aufwendig und teuer. Die bekannten Lösungen nach der DE-A 23 34 127 und dem DE-U 78 25 185 ermöglichen wegen der konstruktiven Ausgestaltung der Grube und der Befestigungselemente außerdem nur eine Anordnung der Druckplatte in einer einzigen definierten Lage am Plattenzylinder mit der Folge, daß ein Wenden der Druckplatte und Aufspannen in entgegengesetzter Richtung nicht möglich ist. Ein derartiges Wenden der Druckplatten ist zwar bei der Spannvorrichtung gemäß der eingangs genannten DE-A2654255 möglich. Die dort gezeigte Vorrichtung besteht jedoch aus relativ vielen, zum Teil auch relativ kompliziert gestalteten Einzelteilen, die insgesamt gesehen ebenfalls eine relativ aufwendige und teure Herstellung bedingen. Darüber hinaus liegen bei dieser bekannten Druckplattenbefestigungsvorrichtung Teile derselben nach dem Aufspannen der Druckplatte unabgedeckt in der Grube mit der Folge, daß diese Teile während des Druckbetriebes einer relativ starken Verschmutzung ausgesetzt sind. Letzteres wiederum macht - um deren Funktionstüchtigkeit zu gewährleisten - ein relativ häufiges Reinigen der Befestigungsvorrichtung erforderlich.

Es ist daher Aufgabe der Erfindung, eine einfache, unkomplizierte, billig herstellbare und leicht montierbare Vorrichtung zum Befestigen von biegsamen Druckplatten auf dem Plattenzylinder von Rotationsdruckmaschinen zu schaffen, die außerdem ohne Manipulation an der gegebenen Konstruktion der Vorrichtung und ohne Zuhilfenahme spezieller Werkzeuge mit einfachen Handgriffen die Anbringung und Festspannung einer biegsamen Druckplatte auf dem Plattenzylinder sowohl in der einen als auch in der anderen Richtung ermöglicht und außerdem keiner Verschmutzung während der Druckbetriebes ausgesetzt ist.

Diese Aufgabe ist bei einer Vorrichtung der eingangs genannten Art erfindungsgemäß durch die im Kennzeichen des Anspruchs 1 angegebenen Merkmale gelöst.

Vorteilhafte Ausgestaltungen und Weiterbildungen dieser Lösung sind in den Unteransprüchen gekennzeichnet.

Die Vorteile der erfindungsgemäßen Lösung sind zusammen mit deren Merkmalen anhand mehrerer in der Zeichnung dargestellter Ausführungsbeispiele erläutert. In der Zeichnung zeigen :
Figur 1 einen Teilquerschnitt durch einen Plattenzylinder einer Rotationsdruckmaschine mit einem ersten Ausführungsbeispiel der erfindungsgemäßen Vorrichtung,
Figur 2 einen Teilquerschnitt durch einen Plattenzylinder einer Rotationsdruckmaschine mit einem zweiten Ausführungsbeispiel der erfindungsgemäßen Vorrichtung,
Figur 3 einen Teilquerschnitt durch einen Plattenzylinder einer Rotationsdruckmaschine mit einem dritten Ausführungsbeispiel der erfindungsgemäßen Vorrichtung,
Figur 4 einen Teilquerschnitt durch einen Plattenzylinder einer Rotationsdruckmaschine mit einem vierten Ausführungsbeispiel der erfindungsgemäßen Vorrichtung.

In den einzelnen Figuren der Zeichnung sind der Übersichtlichkeit halber gleiche oder einander entsprechende Bauteile mit gleichen Bezugszeichen versehen.

In den Figuren ist mit 1 ein Plattenzylinder einer desweiteren nicht dargestellten Rotationsdruckmaschine, mit 2 eine biegsame Druckplatte, mit 3 eine in den Plattenzylinder 1 eingeformte achsparallele Grube, mit 4 deren linke Grubenwand, mit 5 deren rechte Grubenwand und mit 6 der Boden der Grube 3 bezeichnet. Die Grube 3 dient zur Aufnahme der Bauelemente der erfindungsgemäßen Vorrichtung zum Befestigen der biegsamen Druckplatte 2 auf dem Plattenzylinder 1. Die beiden Grubenwände 4 und 5 laufen jeweils spitzwinklig in die Mantelfläche 7 des Plattenzylinders 1 aus. Die Druckplatte 2 besitzt einen abgewinkelten Druckplattenanfang 8 sowie ein ebenfalls abgewinkeltes Druckplattenende 9. Mit 10 ist eine strichpunktierte Mittelsenkrechte durch die Grube 3 bezeichnet. Die beiden Grubenwände 4 und 5 liegen erfindungsgemäß jeweils spiegelsymmetrisch zur Mittelsenkrechten 10 der Grube 3 und laufen jeweils mit gleichem spitzen Winkel zur Mantelfläche 7 des Plattenzylinders 1 aus. Hierdurch ist eine Voraussetzung geschaffen, daß die biegsame Druckplatte 2 sowohl in der einen Aufspannrichtung, in der sie sich mit ihrem Druckplattenanfang 8 an der rechten Seitenwand 5 der Grube 3 abstützt, als auch in der anderen Spannrichtung am Plattenzylinder 1 festlegbar ist, in der sie sich mit ihrem Druckplattenanfang 8 an der linken Seitenwand 4 der Grube 3 abstützt. Die Druckplatte 2 ist aufgrund dieser erfindungsgemäßen Ausgestaltung der Grube 3 in jeder Aufspannrichtung immer in gleicher exakt definierter Lage am Plattenzylinder 1 festlegbar, durch welchen Umstand besondere Maßnahmen wegen der exakt vorgegebenen maßseitigen Verhältnisse beispielsweise bei der Erstellung der Druckplatte nicht erforderlich sind.

Die erfindungsgemäße Vorrichtung zum Befestigen der Druckplatte 2 besteht desweiteren aus einer Klemmfederanordnung, die zwei Blattfederteile 11 und 12 mit jeweils einem Klemmschenkel 13 bzw. 14 besitzt, die sich im wesentlichen jeweils entlang eines Teils einer Grubenwand 4 bzw. 5 erstrecken. Darüber hinaus weist die erfindungsgemäße Vorrichtung einen längs der Mittelsenkrechten 10 der Grube 3 verschieblich geführten und ständig von einer Druckfeder 15 in Richtung Mantelfläche 7 des Plattenzylinders 1 druckbeaufschlagten Klemmkörper 16 mit keilförmig zueinander angeordneten seitlichen Druckflächen 17 bzw. 18 auf, durch die die beiden Klemmschenkel 13 und 14 der beiden Blattfederteile 11 und 12 jeweils in Richtung der angrenzenden Grubenwand 4 bzw. 5 auslenkbar sind. Mittels dieser Vorrichtung ist ferner erfindungsgemäß das abgewinkelte Druckplattenende 9 der Druckplatte 2 zwischen den an einer Grubenwand 4 bzw. 5 anliegenden abgewinkelten Druckplattenanfang 8 und einem der beiden Klemmschenkel 13 bzw. 14 einspannbar, während der andere Klemmschenkel sich an der anderen Grubenwand abstützt, wobei sich im Spannzustand die über den druckfederbeaufschlagten Klemmkörper 16 eingeleitete Spannkraft bei Rotation des Plattenzylinders 1 durch den dann auch fliehkraftbeaufschlagten Klemmkörper 16 in Abhängigkeit von der Drehzahl erhöht.

Der Klemmkörper 16 besitzt eine durchgehende Führungsbohrung 19, mit der er entlang eines zylindrischen Führungsschaftes 20 axial verschiebbar ist. Letzterer ist Teil eines koaxial zur Mittelsenkrechten 10 der Grube 3 angeordneten Führungsbolzens 21, der am Boden 6 der Grube 3 über einen Gewindebolzen 22 gegen Lösung gesichert in einer Gewindebohrung 23 im Plattenzylinder 1 befestigt ist. Der Führungsschaft 20 am Führungsbolzen 21 dient außerdem zur Führung der Druckfeder 15, die sich einenends an einer Anlagefläche 24 am Klemmkörper 16 und andernends am Boden 6 der Grube 3 abstützt.

Beim Ausführungsbeispiel nach Fig. 1 sind die beiden Blattfederteile 11 und 12 der Klemmfederanordnung jeweils einstückig und gleich ausgebildet. Jedes der beiden Blattfederteile 11 und 12 besitzt an seinem oberen, der Mantelfläche 7 des. Plattenzylinders 1 zugewandten Ende seines Klemmschenkels 13 bzw. 14 ein zum Innenraum der Grube 3 hin abgewinkeltes oder abgebogenes Schenkelteil 25 bzw. 26, mit dem Zweck, eine leichtgängige Einführung des Druckplattenanfanges 8 und Druckplattenendes 9 zwischen die jeweilige Grubenwand 4 bzw. 5 und den zugeordneten Klemmschenkel 13 bzw. 14 zu ermöglichen. Darüber hinaus besitzt jedes der beiden Blattfederteile 11 bzw. 12 am unteren, dem Boden 6 der Grube 3 zugewandten Ende seines Klemmschenkels 13 bzw. 14 ein ebenfalls zum Innenraum der Grube 3 hin abgewinkeltes oder abgebogenes Schenkelteil 27 bzw. 28, mit dem es jeweils an einem Teil des Bodens 6 der Grube 3 aufliegt und dort mittels einer Schraube 29 bzw. 30 oder dergleichen Befestigungsmittel befestigt ist.

Das Ausführungsbeispiel gemäß Fig. unterscheidet sich vom Ausführungsbeispiel nach Fig. 1 bei ansonstem gleichem Aufbau lediglich dadurch, daß der Boden 6 der Grube 3 eben ausgebildet ist sowie die Blattfederteile 11 und 12 zu einem einstückigen Federorgan zusammengefaßt sind. Die beiden Klemmschenkel 13 bzw. 14 der beiden Blattfederteile 11 bzw. 12 sind dabei an ihren unteren Enden durch einen Steg 31 verbunden, der in der Mitte eine Durchgangsbohrung 32 zur Durchführung des Gewindebolzens 22 am Führungsbolzen 21 aufweist, ferner am Boden 6 der Grube 3 aufliegt und dort unter Zwischenschaltung einer oben aufliegenden Beilagscheibe 33, auf der sich in diesem Falle auch die Druckfeder 15 abstützt, mittels des Führungsbolzens 21 festgespannt ist. Die Beilagscheibe 33 überdeckt dabei den Steg 31 größtenteils, so daß eine Auffederung und Formveränderung desselben in Richtung Mantelfläche 7 des Plattenzylinders 1 wirksam vermieden ist.

Beim Ausführungsbeispiel nach Fig. 3 sind die beiden Blattfederteile 11 und 12 ebenso wie beim Ausführungsbeispiel nach Fig. 2 zu einem einstückigen Federorgan zusammengefaßt. Hierbei sind jedoch die Klemmschenkel 13 bzw. 14 der beiden Blattfederteile 11 und 12 jeweils am oberen, der Mantelfläche 7 des Plattenzylinders 1 zugewandten Ende über gebogene Übergangsbereiche durch einen Steg 34 verbunden, der am äußeren Ende des Führungsbolzens 21 befestigt ist. Hierzu besitzt der Führungsbolzen 21 eine Sacklochbohrung 35, in deren äußerem Teil ein Gewinde 36 für eine Schraube 37 und in dessen innerem Teil ein Sechskant 38 eingestoßen sind, welch letzterer zur Aufnahme eines Werkzeuges für die Einschraubung des Führungsbolzens 21 in den Plattenzylinder 1 dient. Außerdem ist im Steg 34 ein Loch 39 zur Durchführung des Gewindebolzens der Schraube 37 vorgesehen, durch_{'}deren Kopf 40 der Steg 34 an die Stirnfläche des Führungsbolzens 21 angedrückt ist.

Bei der Lösung nach Fig. 4 sind die beiden Blattfederteile 11 und 12 ebenso wie bei der Lösung nach Fig. 3 zu einem einstückigen Federorgan zusammengefaßt und deren Klemmschenkel 13 bzw. 14 am oberen, der Mantelfläche 7 des Plattenzylinders 1 zugewandten Ende über Übergangsradien durch einen Steg 41 verbunden. Das einstückige Federorgan besitzt in der Mitte des Steges 41 ein Loch 42 mit einem Durchmesser gleich bzw. geringfügig größer dem Durchmesser der Führungsbohrung 19 im Klemmkörper 16 und ist oben auf letzterem durch geeignete Mittel befestigt. Die keilförmigen Druckflächen 17 und 18 am Klemmkörper 16 sind bei diesem Ausführungsbeispiel zur Gewährleistung eines gewissen Federweges der beiden Klemmschenkel 13 und 14 von letzteren räumlich beabstandet. Außerdem besitzen die Klemmschenkel 13 und 14 an ihren unteren, dem Boden 6 der Grube 3 zugewandten Enden abgewinkelte Stützarme 43 bzw. 44, mit denen sie sich an den beabstandeten Druckflächen 17 und 18 des Klemmkörpers 16 im unteren Drittel derselben abstützen.

Wie schon die vorstehend erläuterten Ausführungsbeispiele zeigen, besteht die erfindungsgemäße Vorrichtung aus wenigen, einfach herstellbaren und im Bereich der Grube 3 montierbaren Bauteilen. Die erfindungsgemäße Vorrichtung ermöglicht außerdem eine sehr einfache Anbringung der biegsamen Druckplatte 2 am Plattenzylinder 1, wobei diesbezüglich nur einige wenige Handgriffe und auch keine speziellen Werkzeuge erforderlich sind. Die Druckplatte 2 wird dabei je nach der gewünschten Spannrichtung mit ihrem Druckplattenanfang 8 an einer der beiden Grubenwände 4 bzw. 5 angelegt und so weit in die Grube eingeschoben, bis der Druckplattenanfang vom Klemmschenkel 13 bzw. 14 der Klemmfederanordnung erfaßt wird und anschließend bis in seine Endlage eingeschoben werden kann. Danach wird die biegsame Druckplatte 2 über den Plattenzylinder 1 gezogen, dann das Druckplattenende 9 in die Grube 3 eingeführt und entlang des Druckplattenanfanges in Richtung Boden 6 der Grube 3 bis in seine Endlage verschoben. Die Druckfeder 15 preßt den Klemmkörper in Richtung Mantelfläche 7 des Plattenzylinders 1, so daß durch den nach außen gedrückten Klemmschenkel 13 bzw. 14 das angrenzende Druckplattenende 9 an den angrenzenden Druckplattenanfang 8 und dieser wiederum an die Grubenwand 4 bzw. 5 angepreßt, der gegenüberliegende Klemmschenkel dagegen an der gegenüberliegenden Grubenwand angepreßt ist. Bei ruhendem Plattenzylinder nimmt der Klemmkörper eine Endstellung ein, die durch die Geometrie der Blattfederteile 11 und 12, der Druckkraft der Druckfeder 15 und der Oberflächenbeschaffenheit der aneinander angrenzenden Flächen bestimmt ist. In dieser bei ruhendem Plattenzylinder eingenommenen Endstellung des Klemmkörpers 16 wirkt eine hinreichend große Spannkraft auf das eingespannte Druckplattenende 9. Diese über den druckfederbeaufschlagten Klemmkörper 16 eingeleitete Spannkraft erhöht sich bei Rotation des Plattenzylinders in Abhängigkeit von der Drehzahl durch den dann auch fliehkraftbeaufschlagten Klemmkörper 16. Durch die einseitige Einspannung des Druckplattenanfanges und Druckplattenendes sind durch das unmittelbar vor dem Druckplattenende gelegene Teil der Druckplatte 2 in vorteilhafter Weise ein Großteil des Innenraumes der Grube 3 sowie die Teile der erfindungsgemäßen Vorrichtung abgedeckt und so gegen Eindringen von Schmutz und Druckfarbe geschützt, so daß mit der erfindungsgemäßen Vorrichtung von der Gesamtheit aller Vorteile her gesehen eine praxisgerechte Anordnung gegeben ist.

## Patentansprüche

1. Vorrichtung zum Befestigen von biegsamen Druckplatten (2) auf dem Plattenzylinder (1) von Rotationsdruckmaschinen, der eine achsparallele Grube (3) mit spiegelsymmetrisch zu derem Mittelsenkrechten gelegenen und jeweils mit gleichem spitzen Winkel zur Mantelfläche (7) des Plattenzylinders auslaufenden Grubenwänden (4, 5) besitzt, an deren einen Grubenwand (5) sich die Druckplatte mit einem entsprechend abgewinkelten Druckplattenanfang (8) abstützt, der zusammen mit einem ebenfalls abgewinkelten Druckplattenende (9) mittels einer, eine Klemmfederanordnung und einen Klemmkörper (16) aufweisenden Klemmeinrichtung in der Grube festlegbar ist, wobei die in der Grube verankerte Klemmfederanordnung zwei durch Blattfedern (11,12) gebildete Klemmschenkel (13, 14) besitzt, die sich jeweils entlang der beiden Grubenwände (4, 5) erstrecken und von denen der eine Klemmschenkel (14) den abgewinkelten Druckplattenanfang (8) hält, während der andere Klemmschenkel (13) sich direkt an der anderen Grubenwand (4) abstützt, dadurch gekennzeichnet, daß die beiden Klemmschenkel (13, 14) durch keilförmig zueinander angeordnete Druckflächen (17,18) eines entlang einer Führung (20, 21) längs der Mittelsenkrechten (10) der Grube (3) frei verschieblich geführten und ständig von einer Druckfeder (15) in Richtung Mantelfläche (7) des Plattenzylinders (1) druckbeaufschlagten Klemmkörpers (16) jeweils in Richtung zur angrenzenden Grubenwand (4, 5) hin vorgespannt sind, wobei das abgewinkelte Druckplattenende (9) im Spannzustand zwischen den an der einen Grubenwand (4, 5) anliegenden abgewinkelten Druckplattenanfang (8) und einem der beiden Klemmschenkel (13, 14) eingespannt ist und sich die über den druckfederbeaufschlagten Klemmkörper (16) eingeleitete Spannkraft bei Rotation des Plattenzylinders (1) durch den dann auch fliehkraftbeaufschlagten Klemmkörper in Abhängigkeit von der Drehzahl erhöht.

2. Vorrichtung nach Anspruch 1, dadurch gekennzeichnet, daß der Klemmkörper (16) eine durchgehende Führungsbohrung (19) besitzt, mit der er entlang eines zylindrischen Führungsschaftes (20) axial verschiebbar ist, der Teil eines koaxial zur Mittelsenkrechten (10) der Grube (3) am Boden (6) derselben über einen Gewindebolzen (22) gegen Lösung gesichert in eine Gewindebohrung (23) im Plattenzylinder (1) befestigten Führungsbolzens (21) ist, der mit seinem Führungsschaft (20) außerdem zur Führung der Druckfeder (15) dient, die sich einenendes an einer Anlagefläche (24) am Klemmkörper (16) und andernendes am Boden (6) der Grube (3) abstützt.

3. Vorrichtung nach Anspruch 1, dadurch gekennzeichnet, daß die beiden Blattfederteile (11, 12) der Klemmfederanordnung jeweils einstückig und gleich ausgebildet sind (Fig. 1).

4. Vorrichtung nach Anspruch 3, dadurch gekennzeichnet, daß jeder der beiden Blattfederteile (11, 12) an seinem oberen, der Mantelfläche (7) des Plattenzylinders (1) zugewandten Ende seines Klemmschenkels (13, 14) und an seinem unteren, dem Boden (6) der Grube (3) zugewandten Ende seines Klemmschenkels (13, 14) jeweils ein zum Innenraum der Grube (3) hin abgewinkeltes oder abgebogenes Schenkelteil (25, 26, 27, 28) besitzt (Fig. 1).

5. Vorrichtung nach Anspruch 4, dadurch gekennzeichnet, daß jedes der beiden Blattfederteile (11, 12) mit seinem unteren abgewinkelten Schenkelteil (27, 28) an einem Teil des Bodens (6) der Grube (3) aufliegt und dort mittels einer Schraube (29, 30) oder dergleichen Befestigungsmittel befestigt ist (Fig. 1).

6. Vorrichtung nach einem oder mehreren der vorhergehenden Ansprüche, bei der die beiden Blattfederteile (11, 12) zu einem einstückigen Federorgan zusammengefaßt und deren Klemmschenkel (13, 14) am unteren Ende durch einen Steg (31) verbunden sind, dadurch gekennzeichnet, daß der Steg (31) eine Durchgangsbohrung (32) zur Durchführung des Gewindebolzens (22) besitzt, am Boden (6) der Grube (3) aufliegt und dort unter Zwischenschaltung einer oben aufliegenden Beilagscheibe (33), auf der sich auch die Druckfeder (15) abstützt, mittels des Führungsbolzens (21) festgespannt ist (Fig. 2).

7. Vorrichtung nach einem oder mehreren der Anspruch 1 bis 5, dadurch gekennzeichnet, daß die beiden Blattfederteile (11, 12) zu einem einstückigen Federorgan zusammengefaßt und deren Klemmschenkel (13, 14) am oberen, der Mantelfläche (7) des Plattenzylinders (1) zugewandten Ende durch einen Steg (34, 41) verbunden sind (Fig. 3 und 4)..

8. Vorrichtung nach Anspruch 7, dadurch gekennzeichnet, daß der Steg (34) des einstückigen Federorgans am äußeren Ende des Führungsbolzens (21) befestigt ist (Fig. 3).

9. Vorrichtung nach Anspruch 8, dadurch gekennzeichnet, daß das einstückige Federorgan mit dem Steg (34) an der Stirnseite des Führungsbolzens (21) aufliegt und dort mittels einer Schraube (37) befestigt ist (Fig.3).

10. Vorrichtung nach Anspruch 7, dadurch gekennzeichnet, daß das einstückige Federorgan mit dem Steg (41) an der der Mantelfläche (7) des Plattenzylinders (1) zugewandten Stirnfläche des Klemmkörpers (16) aufliegt und dort befestigt ist (Fig. 4).

11. Vorrichtung nach Anspruch 10, dadurch gekennzeichnet, daß im Steg (41) des einstückigen Federorgans ein Loch (42) mit einem Durchmesser gleich bzw. geringfügig größer dem Durchmesser der Führungsbohrung (19) im Klemmkörper (16) vorgesehen ist, daß ferner die keilförmigen Druckflächen (17, 18) des Klemmkörpers (16) zur Gewährleistung eines gewissen Federweges der beiden klemmschenkel (13, 14) von letzteren räumlich beabstandet sind und die Klemmschenkel (13, 14) an ihren unteren, dem Boden (6) der Grube (3) zugewandten Enden abgewinkelte Stützarme (43, 44) besitzen, mit denen sie sich an den Druckflächen (17, 18) des Klemmkörpers (16) im unteren Drittel derselben abstützen (Fig. 4).

## Claims

1. Device for mounting flexible printing plates (2) on the plate cylinder (1) of rotary printing machines, which has a groove (3) parallel to its axis with groove walls (4, 5) laid mirror-symmetrically to the mid-vertical and ending respectively with the same sharp angle to the surface (7) of the plate cylinder, on one groove wall (5) of which the printing plate is supported with an appropriately bent printing plate beginning (8)), which together with a printing plate end (9) that is also bent can be secured in position in the groove by means of a clamping device having a clamping spring arrangement and a clamping body (16), whereby the clamping spring arrangement anchored in the groove has two clamping arms (13,14) formed by leaf springs (11, 12) which respectively extend along the two groove walls (4, 5), and the one clamping arm (14) of which holds the bent printing plate beginning (8), whilst the other clamping arm (13) is directly supported on the other groove wall (4), characterised in that the two clamping arms (13, 14) are pre-stressed respectively in the direction of the adjoining groove wall (4, 5) by pressure surfaces (17, 18), arranged in wedge- shape to one another, of a clamping body (16) guided freely displaceably along a guideway (20, 21) along the mid-vertical (10) of the groove (3) and constantly pressure-loaded by a compression spring (15) in the direction of the surface (7) of the plate cylinder (1), whereby the bent printing plate end (9) is clamped in the clamping state between the bent printing plate beginning (8) abutting the one groove wall (4, 5) and one of the two clamping arms (13,14), and the clamping force initiated by means of the compression spring-loaded clamping body (16) during rotation of the plate cylinder (1) is increased in dependence on the speed by the clamping body that is then also acted upon by centrifugal force.

2: Device according to claim 1, characterised in that the clamping body (16) has a through guide bore (19) with which it is axially displaceable along a cylindrical guide shaft (20), which is part of a guide pin (21) secured against loosening by means of a threaded stud (22) coaxially to the mid-vertical (10) of the groove (3) on the bottom (6) of the same and fixed into a threaded bore (23) in the plate cylinder (1), which guide pin with its guide shaft (20) is used in addition for guiding the compression spring (15) which is supported at one end on a contact surface (24) on the clamping body (16) and at the other end on the bottom (6) of the groove (3).

3. Device according to claim 1, characterised in that the two leaf spring parts (11, 12) of the clamping spring arrangement are constructed to be respectively of one piece and the same (Fig. 1).

4. Device according to claim 3, characterised in that each of the two parts of the leaf spring (11, 12), on its upper end of its clamping arm (13, 14) turned towards the surface (7) of the plate cylinder (1), and on its lower end of its clamping arm (13, 14) turned towards the bottom (6) of the groove (3), has respectively an arm part (25, 26, 27, 28) that is turned towards or bent towards the inner space of the groove (3) (Fig. 1).

5. Device according to claim 4, characterised in that each of the two leaf spring parts (11, 12) with its lower bent arm part (27, 28) lies on a part of the bottom (6) of the groove (3) and is secured there by means of a screw (29, 30) or similar securing means (Fig. 1).

6. Device according to one or several of the preceding claims, with which the two leaf spring parts (11, 12) are combined to form a one-piece spring element and whose clamping arms (13,14) are connected at the lower end by a crosspiece (31), characterised in that the crosspiece (31) has a through bore (32) for guiding through the threaded stud (22), lies on the bottom of the groove (3) and is firmly clamped there by means of the guide pin (21), by interposing a washer (33) lying on top, on which the compression spring (15) is also supported (Fig. 2).

7. Device according to one or several of claims 1 to 5, characterised in that the two parts of the leaf spring (11, 12) are combined to form a one-piece spring element and their clamping arms (13, 14) are connected on the upper end turned towards the surface (7) of the plate cylinder (1) by a crosspiece (34, 41) (Fig. 3 and 4).

8. Device according to claim 7, characterised in that the crosspiece (34) of the one-piece spring element is secured at the outer end of the guide pin (21) (Fig. 3).

9. Device according to claim 8, characterised in that the one-piece spring element with the crosspiece (34) lies on the face of the guide pin (21) and is secured there by means of a screw (37) (Fig. 3).

10. Device according to claim 7, characterised in that the one-piece spring element with the crosspiece (41) lies on the face of the clamping body (16) turned towards the surface (7) of the plate cylinder (1) and is secured there (Fig. 4).

11. Device according to claim 10, characterised in that in the crosspiece (41) of the single- piece spring element there is provided an aperture (42) with a diameter equal to or slightly bigger than the diameter of the guide bore (19) in the clamping body (16), that in addition the wedge-shaped pressure surfaces (17, 18) of the clamping body (16), so as to guarantee a specific spring deflection of both clamping arms (13, 14), are spatially separated from the latter, and the clamping arms (13, 14), on their lower ends turned towards the bottom (6) of the groove (3), have bent support arms (43, 44) with which they are supported on the pressure surfaces (17,18) of the clamping body (16) in the lower third of the same (Fig. 4).

## Revendications

1. Dispositif pour le montage de plaques flexibles (2) sur un cylindre (1) de plaques pour rotatives, cylindre qui présente une gorge parallèle à l'axe (3) dont les parois (4, 5) sont placées symétriquement par rapport à sa médiatrice et se terminent chacune en faisant un angle aigu égal avec la surface latérale (7) du cylindre de plaques la plaque s'appuyant contre une paroi (5) de la gorge par un début de plaque (8) convenablement coudé qui, en même temps qu'une fin de plaque (9) également coudée, peut être fixé dans la gorge au moyen d'un dispositif de serrage présentant un ressort de serrage et un corps de serrage (16), le ressort de serrage ancré dans la gorge présentant deux branches de serrage (13, 14) formées par deux éléments de ressort à lame (11, 12) et qui s'étendent le long des deux parois respectives (4, 5) de la gorge et dont l'une des branches de serrage (14) maintient le début de plaque coudé (8) tandis que l'autre branche de serrage (13) s'appuie directement contre l'autre paroi (4) de la gorge, caractérisé en ce que les deux branches de serrage (13, 14) sont soumises chacune à une précharge en direction de la paroi adjacente (4, 5) de la gorge par des surfaces de pression (17, 18), à disposition relative en coin, d'un corps de serrage (16) guidé de manière à pouvoir coulisser librement le long d'un guide (20, 21), suivant la médiatrice (10) de la gorge (3) et constamment sollicité par la pression d'un ressort de compression (15) en direction de la surface latérale (7) du cylindre de plaques (1), la fin de plaque coudée (9) étant enserrée à l'état de tension entre le début de plaque coudé (8) appliqué contre l'une des parois (4, 5) de la gorge et l'une des deux branches de serrage (13, 14), et la force de tension transmise par l'intermédiaire du corps de serrage (16) soumis à l'action du ressort de compression étant accrue, lors de la rotation du cylindre de plaques (1), par le corps de serrage alors soumis également à la force centrifuge, en fonction de la vitesse de rotation.

2. Dispositif selon la revendication 1, caractérisé en ce que le corps de serrage (16) présente une perforation de guidage de part en part (19) par laquelle il peut coulisser axialement le long d'une tige de guidage cylindrique (20) qui fait partie d'un goujon de guidage (21) fixé de façon imperdable, coaxialement à la médiatrice (10) de la gorge (3), au fond (6) de celle-ci, par l'intermédiaire d'un goujon fileté (22) dans un taraudage (23) du cylindre de plaques (1), le goujon (21) servant en outre, par sa tige de guidage (20), à guider le ressort de compression (15) qui s'appuie par une extrémité contre une surface d'application (24) du corps de serrage (16) et par l'autre extrémité contre le fond (6) de la gorge (3).

3. Dispositif selon la revendication 1, caractérisé en ce que les deux éléments de ressort à lame (11, 12) du ressort de serrage sont chacun d'une seule pièce et sont de constitution semblable (figure 1).

4. Dispositif selon la revendication 3, caractérisé en ce que chacun des deux éléments de ressort à lame (11, 12) présente, à l'extrémité supérieure de sa branche de serrage (13, 14), tournée vers la surface latérale (7) du cylindre de plaques et aussi à l'extrémité inférieure de sa branche de serrage (13, 14), tournée vers le fond (6) de la gorge (3), une partie de branche (25, 26, 27, 28) coudée ou courbée vers l'intérieur de la gorge (3) (figure 1).

5. Dispositif selon la revendication 4 caractérisé en ce que chacun des deux éléments de ressort à lame (11, 12) s'applique par sa partie inférieure de branche coudée (27, 28) sur une partie du fond (6) de la gorge (3) et y est fixé au moyen d'une vis (29, 30) ou des moyens de fixation similaires (figure 1).

6. Dispositif selon une ou plusieurs des revendications précédentes, dans lequel les deux éléments de ressort à lame (11, 12) sont réunis en un organe de ressort d'une seule pièce dont les branches de serrage (13, 14) sont reliées à leur extrémité inférieure par une âme (31), caractérisé en ce que l'âme (31) présente un trou passant (32) pour laisser passer le goujon fileté (22), qu'elle s'applique sur le fond (6) de la gorge (3) et qu'elle y est serrée au moyen du goujon de guidage (21), avec interposition d'une rondelle de calage (33) placée au-dessus, sur laquelle s'appuie aussi le ressort de compression (15) (figure 2).

7. Dispositif selon une ou plusieurs des revendications 1 à 5, caractérisé en ce que les deux éléments de ressort à lame (11,12) sont réunis en un organe de ressort d'une seule pièce dont les branches de serrage (13, 14) sont reliées par une âme (34, 41), à leur extrémité supérieure tournée vers la surface latérale (7) du cylindre de plaques (1) (figures 3 et 4).

8. Dispositif selon la revendication 7, caractérisé en ce que l'âme (34) de l'organe de ressort d'une seule pièce est fixée à l'extrémité extérieure du goujon de guidage (21) (figure 3).

9. Dispositif selon la revendication 8, caractérisé en ce que l'organe de ressort d'une seule pièce s'applique par l'âme (34) sur le côté frontal du goujon de guidage (21) et y est fixé au moyen d'une vis (37) (figure 3).

10. Dispositif selon la revendication 7, caractérisé en ce que l'organe de ressort d'une seule pièce s'applique sur la surface frontale du corps de serrage (16) qui est tournée vers la surface latérale (7) du cylindre de plaques (1) et qu'il y est fixé (figure 4).

11. Dispositif selon la revendication 10, caractérisé en ce que dans l'âme (41) de l'organe de ressort d'une seule pièce est prévu un trou (42) de diamètre égal ou légèrement supérieur au diamètre de la perforation de guidage (19) du corps de serrage (16), qu'en outre les surfaces de pression en forme de coin (17,18) du corps de serrage (16) sont espacées des deux branches de serrage (13, 14) pour assurer une certaine course élastique de celles-ci et que les branches de serrage (13, 14) présentent, à leurs extrémités inférieures tournées vers le fond (6) de la gorge (3), des bras de soutien coudés (43, 44) par lesquels elles s'appuient contre les surfaces de pression (17, 18) du corps de serrage (16), dans le tiers inférieur de celles-ci (figure 4).
